# EUROPÄISCHE PATENTSCHRIFT

(11) **EP 1 421 283 B1**
(45) Veröffentlichungstag und Bekanntmachung des Hinweises auf die Patenterteilung: **13.07.2005**
(21) Anmeldenummer: 02776658.3
(22) Anmeldetag: 28.08.2002
(51) Int. Cl.: F04C 2/344, F04C 15/00

(54) **FLÜGELZELLENPUMPE**
WING CELL PUMP
POMPE A PALETTES

(30) Priorität: 31.08.2001 DE 10142712
(43) Veröffentlichungstag der Anmeldung: 26.05.2004
(73) Patentinhaber: SIEMENS AKTIENGESELLSCHAFT, 80333 München (DE)
(72) Erfinder: NIGRIN, Uwe, 98693 Ilmenau (DE)
(86) Internationale Anmeldenummer: PCT/DE2002/003154
(87) Internationale Veröffentlichungsnummer: WO 2003/025399

(56) Entgegenhaltungen:
- EP-A- 0 339 332
- DE-A- 3 309 017
- US-A- 2 045 014
- US-A- 6 053 717
- PATENT ABSTRACTS OF JAPAN vol. 011, no. 168 (M-594), 29. Mai 1987 (1987-05-29) & JP 62 000684 A (MATSUSHITA ELECTRIC IND CO LTD), 6. Januar 1987 (1987-01-06)
- PATENT ABSTRACTS OF JAPAN vol. 010, no. 191 (M-495), 4. Juli 1986 (1986-07-04) & JP 61 034374 A (MATSUSHITA ELECTRIC IND CO LTD), 18. Februar 1986 (1986-02-18)
- PATENT ABSTRACTS OF JAPAN vol. 006, no. 036 (M-115), 5. März 1982 (1982-03-05) & JP 56 151296 A (NISSAN MOTOR CO LTD), 24. November 1981 (1981-11-24)

## Beschreibung

Die vorliegende Erfindung betrifft eine Flügelzellenpumpe zur Förderung von Fluiden und insbesondere eine Flügelzellenpumpe, welche als Vorfördereinheit für ein Speichereinspritzsystem bei Kraftfahrzeugen verwendet wird.

Bei Speichereinspritzsystemen für Kraftfahrzeuge, wie beispielsweise bei Common-Rail-Systemen, wird neben einer Hochdruckpumpe normalerweise auch eine Vorförderpumpe verwendet. Üblicherweise werden dabei als Vorförderpumpen Flügelzellenpumpen eingesetzt, welche den notwendigen Volumenstrom sowie eine entsprechende Druckerhöhung bereitstellen können. Flügelzellenpumpen können dabei insbesondere auch bei sehr kleinen Drehzahlen (Anlasserdrehzahl) die notwendigen Betriebspunkte relativ gut gewährleisten. Die bekannten Flügelzellenpumpen sind dabei aus metallischen Werkstoffen hergestellt.

Bei den relativ kleinen Drehzahlen von ca. 75 U/min beim Anlassen eines Fahrzeuges ist bei den bekannten Flügelzellenpumpen jedoch nachteilig, dass die Fliehkraft der Flügel allein nicht ausreicht, um eine sichere Anlage der Flügel an eine entsprechende Hubkurve eines Ringes der Pumpe zu gewährleisten. Dadurch entsteht ein verzögerter Druckaufbau bzw. Leckagen, welche zu Wirkungsgradverlusten beim Startvorgang des Kraftfahrzeugs fuhren und diesen Startvorgang somit erschweren bzw. teilweise auch unmöglich machen. Weiterhin ist es möglich, dass bei sehr hohen Drehzahlen der Flügelzellenpumpe Volumenstrompulsationen auftreten, bei denen die Flügel in partiellen Winkelbereichen der Hubkurve teilweise abheben.

Aus der JP 61034374 ist eine Flügelzellenpumpe bekannt, bei der die Flügel der Pumpe mittels Federelementen vorgespannt sind. Die Federelemente sind einzeln, formschlüssig mit dem Rotor der Flügelzellenpumpe verbunden.

Es ist daher Aufgabe der vorliegenden Erfindung, bei einfachem Aufbau und einfacher, kostengünstiger Herstellbarkeit eine Flügelzellenpumpe bereitzustellen, welche ein sicheres Anlegen der Flügel an einem Hubkurvenelement bereitstellt.

Erfindungsgemäß wird die Aufgabe durch eine Flügelzellenpumpe mit den Merkmalen des Anspruchs 1 gelöst. Vorteilhafte Weiterbildungen sind Gegenstand der Unteransprüche.

Die erfindungsgemäße Flügelzellenpumpe zur Förderung von Fluiden stellt dabei sicher, dass die Flügel unabhängig von der Drehzahl ständig an einem Ring anliegen, welcher die Hubkurve der Pumpe bereitstellt. Die Erfindung zeichnet sich dadurch aus, das der Rotor aus Kunststoff hergestellt ist und die Federelemente in den Rotor unverlierbar eingespritzt sind. Hierdurch ergeben sich insbesondere bei der Montage der Pumpe deutliche Kostenreduzierungen. Durch diese einstückige Ausbildung von Rotor und Federelementen kann bei der Montage der mit Federelementen versehene Rotor einfach als Unterbaugruppe montiert werden, ohne dass langwierig einzelne Federelemente in den Rotor platziert werden müssen.

Durch das Einspritzen der Federelemente kann insbesondere der Rotor besonders kostengünstig hergestellt werden, so dass sich zusammen mit den Montagevorteilen im Vergleich zu herkömmlichen, aus Metall hergestellten Flügelzellenpumpen, eine Kostenreduzierung von über 40% ergibt. Insbesondere können durch die Verwendung von Kunststoff auch die bei metallischen Werkstoffen notwendigen mechanischen Bearbeitungsschritte deutlich reduziert werden. Bei der Verwendung von Kunststoff für den Rotor kann insbesondere sichergestellt werden, dass die Federelemente derart in den Rotor unverlierbar eingespritzt sind, dass keine Unterbrechung der Rotorstirnflächen entsteht. Dadurch wird eine homogene radiale Dichtlänge des Rotors zu den benachbarten Teilen der Pumpe sichergestellt.

Vorzugsweise werden als Federelemente Federzungen oder Spiralfedern verwendet. Die Federelemente sind dabei derart angeordnet, dass sie in Aussparungen, in denen die Flügel geführt sind, am Boden der Aussparungen positioniert sind, so dass die Flügel durch die Federelemente nach außen vorgespannt werden.

Gemäß einer besonders bevorzugten Ausgestaltung der vorliegenden Erfindung sind die Federelemente an einem Ring befestigt. Dadurch ist es möglich, dass die Federelemente ebenfalls als eine Baugruppe bereitgestellt werden. Die Federelemente sind am Außenumfang des Ringes angeordnet und stehen nach außen vor. Dadurch wird insbesondere die Positionierung der Federelemente, z.B. beim Kunststoffspritzen des Rotors, deutlich vereinfacht.

Weiter vorteilhaft sind die Federelemente aus Federstahl oder aus Kunststoff hergestellt. Wenn die Federelemente und der Rötor aus Kunststoff hergestellt sind, können die Federelemente besonders bevorzugt gleichzeitig mit dem Rotor gespritzt werden, wodurch sich weitere Kostenreduzierungen erzielen lassen.

Um auch bei anderen Bauteilen der Flügelzellenpumpe herstellungsbedingte Kostenreduzierungen zu erhalten, sind vorzugsweise die Flügel und/oder der Hubkurvenring und/oder eine Seitenscheibe und/oder ein Pumpengehäuse aus Kunststoff hergestellt. Besonders bevorzugt wird dabei als Kunststoff ein Duroplast verwendet.

Besonders bevorzugt wird die erfindungsgemäße Flügelzellenpumpe als Vorförderpumpe für ein Kraftstoff-Speichereinspritzsystem, wie z.B. einem Common-Rail-System, eingesetzt.

Nachfolgend wird unter Bezugnahme auf die Zeichnung ein bevorzugtes Ausführungsbeispiel einer Flügelzellenpumpe gemäß der vorliegenden Erfindung beschrieben. In der Zeichnung ist:
- Figur 1: eine schematische Schnittansicht einer Flügelzellenpumpe gemäß einem Ausfuhrungsbeispiel der vorliegenden Erfindung;
- Figur 2: eine schematische Seitenansicht der Hauptbauteile der in Figur 1 gezeigten Flügelzellenpumpe;
- Figur 3: eine Schnittansicht entlang der Linie B-B von Figur 2;
- Figur 4: eine Schnittansicht entlang der Linie A-A von Figur 3;
- Figur 5: eine Teilschnittansicht entlang der Linie C-C in Figur 2;
- Figur 6: eine perspektivische Ansicht des Federelementbauteils; und

- Figur 7: eine perspektivische Explosionsdarstellung der Hauptbauteile der Flugelzellenpumpe.

Nachfolgend wird unter Bezugnahme auf die Figuren 1 bis 7 ein Ausführungsbeispiel der vorliegenden Erfindung beschrieben.

Wie in Figur 1 gezeigt, umfasst die Flügelzellenpumpe einen Rotor 2, welcher in bekannter Weise über eine Antriebswelle 9 angetrieben wird. Wie in den Figuren 4 und 7 gezeigt, sind am Rotor 2 mehrere Aussparungen 10 ausgebildet, in welchen jeweils ein Flügel 4 angeordnet ist. Die Flügel 4 werden dabei in den radial gebildeten Aussparungen 10 gefuhrt.

Wie aus den Figuren 2 und 4 ersichtlich ist, ist der Rotor 2 weiter in einem als Ring 3 ausgebildeten Hubkurvenelement angeordnet. Wie in Figur 1 dargestellt, ist der Hubkurvenring 3 dabei ein integraler Bestandteil eines Gehäuses 8 der Flügelzellenpumpe. Es sei jedoch angemerkt, dass der Hubkurvenring 3 auch als separates Bauteil ausgebildet sein kann. Der Hubkurvenring 3 ist dabei exzentrisch zum Rotor 2 angeordnet, so dass in bekannter Weise die durch die einzelnen Flügel von einander getrennten Kammern der Pumpe entstehen.

Wie insbesondere aus den Figuren 2 und 3 ersichtlich ist, ist im Rotor 2 weiter ein Federbauteil integral gebildet, welches aus einem Federring 6 und daran angeordneten Federelementen 5 besteht. In Figur 6 ist das Federbauteil in perspektivischer Ansicht dargestellt. Die Federelemente 5 sind am Außenumfang des Ringes 6 angeordnet und stellen eine Federkraft in radialer Richtung des Ringes 6 bereit. Das Federbauteil ist aus Federstahl hergestellt und kann einfach durch Ausstanzen und Umbiegen der Federelemente 5 um ca. 90° zur Ringfläche hergestellt werden.

Die Federelemente 5 sind dabei jeweils in den Aussparungen 10 des Rotors 2 derart angeordnet, dass sie die Flügel 4 radial nach außen vorspannen. Dadurch wird sichergestellt, dass die Flügel 4 in jeder Stellung und bei jeder Drehzahl des Rotors 2 an der Hubkurve des Ringes 3 anliegen (vgl. Figur 2). Der Rotor 2 ist dabei aus Kunststoff hergestellt und das Federbauteil ist als vorgefertigte Baugruppe in den Rotor komplett eingespritzt. Durch diese Ausbildung des Rotors wird weiterhin sichergestellt, dass die beiden Rotorstirnflächen S, T (vgl. Figur 3) homogen ausgebildet sind, so dass eine gute Abdichtung hinsichtlich benachbarter Bauteile der Flugelzellenpumpe, d.h. dem Gehäuse 8 und einer Seitenscheibe 7 (vgl. Figur 1), sichergestellt ist.

Die Verwendung des ringformigen Federbauteils mit mehreren Federelementen stellt somit sicher, dass die Flugel 4 ständig an der Hubkurve anliegen und somit keine Wirkungsgradverluste, auch beim Anlassen eines Motors mit geringen Drehzahlen, auftreten. Weiterhin wird auch ein Abheben der Flügel bei hohen Drehzahlen und somit die Volumenstrompulsationen minimiert. Die Federelemente 5 unterstutzen dabei die ruckseitige hydraulische Beaufschlagung der Flügel 4.

Da die Federelemente 5 ein integraler Bestandteil des Rotors 2 sind, können weiterhin auch insbesondere die Montagekosten deutlich verringert werden, da keine aufwendigen Positionierungen von Federlementen in den Aussparungen 10 des Rotors 2 notwendig sind. Somit kann erfindungsgemäß insbesondere ein beim Startvorgang notwendiger Volumenstrom für eine Hochdruckpumpe eines Speichereinspritzsystems für Kraftfahrzeuge bereitgestellt werden. Insbesondere bei Verwendung von Kunststoff als Material für Bauteile der Flügelzellenpumpe kann eine überraschend hohe Kosteneinsparung bei der Herstellung im Vergleich zu den bekannten Flügelzellenpumpen mit metallischen Bauteilen erreicht werden. Somit ermöglicht die erfindungsgemäße Kombination von integralen Federelementen in einem Rotor der Flügelzellenpumpe große Wettbewerbsvorteile.

Somit betrifft die vorliegende Erfindung eine Flügelzellenpumpe zur Förderung von Fluiden mit einem Rotor 2, einem Hubkurvenring 3 und einer Vielzahl von Flügeln 4, welche mittels Federelementen 5 vorgespannt sind, wobei der Rotor 2 aus Kunststoff hergestellt ist und die Federelemente 5 in den Rotor 2 unverlierbar eingespritzt sind.

Die vorliegende Erfindung ist nicht auf das dargestellte Ausführungsbeispiel beschränkt. Es können verschiedene Abweichungen und Änderungen ausgeführt werden, ohne den Erfindungsumfang zu verlassen.

## Patentansprüche

1. Flügelzellenpumpe zur Förderung von Fluiden mit einem Rotor (2), einem Hubkurvenring (3) und einer Vielzahl von Flügeln (4), welche mittels Federelementen (5) vorgespannt sind, wobei die Federelemente (5) ein integraler Bestandteil des Rotors (2) sind, **dadurch gekennzeichnet, dass**
der Rotor (2) aus Kunststoff hergestellt ist und die Federelemente (5) in den Rotor (2) unverlierbar eingespritzt sind.

2. Flügelzellenpumpe nach einem der vorhergehenden Ansprüche, **dadurch gekennzeichnet, dass** die Federelemente (5) als Federzungen oder als Spiralfedern ausgebildet sind.

3. Flügelzellenpumpe nach einem der vorhergehenden Ansprüche, **dadurch gekennzeichnet, dass** die Federelemente (5) an einem Ring (6) angeordnet sind.

4. Flügelzellenpumpe nach einem der vorhergehenden Anspruche, **dadurch gekennzeichnet, dass** die Federelemente (5) aus Federstahl oder aus Kunststoff hergestellt sind.

5. Flügelzellenpumpe nach einem der vorhergehenden Ansprüche, **dadurch gekennzeichnet, dass** die Flügel (4) und/oder der Hubkurvenring (3) und/oder eine Seitenscheibe (7) und/oder ein Pumpengehäuse (8) aus Kunststoff hergestellt sind.

6. Flügelzellenpumpe nach einem der Ansprüche 2 bis 6, **dadurch gekennzeichnet, dass** als Kunststoff ein Duroplast verwendet wird.

7. Flügelzellenpumpe nach einem der vorhergehenden Anspruche, **dadurch gekennzeichnet, dass** die Flügelzellenpumpe als Vorförderpumpe für eine Hochdruckpumpe eines Speichereinspritzsystems verwendet wird.

## Claims

1. Vane pump for delivering fluids, comprising a rotor (2), a cam ring (3) and a plurality of vanes (4) which are pretensioned by means of spring elements (5), the spring elements (5) being an integral part of the rotor,
**characterised in that**
the rotor (2) is made out of plastic and the spring elements (5) are captively connected to the rotor (2).

2. Vane pump according to one of the preceding claims,
**characterised in that** the spring elements (5) are implemented as spring tongues or as spiral springs.

3. Vane pump according to one of the preceding claims,
**characterised in that** the spring elements (5) are disposed on a ring (6).

4. Vane pump according to one of the preceding claims,
**characterised in that** the spring elements (5) are made of spring steel or plastic.

5. Vane pump according to one of the preceding claims,
**characterised in that** the vanes (4) and/or the cam ring (3) and/or a side plate (7) and/or a pump casing (8) are made of plastic.

6. Vane pump according to one of Claims 2 to 6,
**characterised in that** a duroplast is used as the plastic material.

7. Vane pump according to one of the preceding Claims,
**characterised in that** the vane pump is used as a pre-supply pump for a high-pressure pump of a common rail injection system.

## Revendications

1. Pompe cellulaire à ailettes pour le transport de fluides comprenant un rotor (2) un anneau de came (3) et une pluralité d'ailettes (4) qui sont précontraintes au moyen d'éléments élastiques (5), les éléments élastiques (5) étant une partie constitutive en une seule pièce du rotor (2) **caractérisée en ce que** le rotor (2) est fabriqué en matière plastique et les éléments élastiques (5) sont injectés dans le rotor (2) de manière à être imperdables.

2. Pompe cellulaire à ailettes selon une des revendications précédentes, **caractérisée en ce que** les éléments élastiques (5) sont constitués par des languettes élastiques ou par des ressorts hélicoïdaux.

3. Pompe cellulaire à ailettes selon une des revendications précédentes, **caractérisée en ce que** les éléments élastiques (5) sont attachés à un anneau.

4. Pompe cellulaire à ailettes selon une des revendications précédentes, caracténsée en ce que les éléments élastiques (5) sont fabriqués en acier à ressorts ou en matière plastique.

5. Pompe cellulaire à ailettes selon une des revendications précédentes, **caractérisée en ce que** les ailettes (4) et/ou l'anneau de came (3) et/ou un flasque latéral (7) et/ou un corps de pompe (8) sont fabriqués en matière plastique.

6. Pompe cellulaire à ailettes selon une des revendications 2 à 6, **caractérisée en ce qu'**on utilise comme matière plastique un thermodurcissable.

7. Pompe cellulaire à ailettes selon une des revendications précédentes, **caractérisée en ce que** la pompe cellulaire à ailettes est utilisée comme pompe de préalimentation pour une pompe à haute pression d'un système d'injection à accumulateur.
